# EUROPÄISCHE PATENTSCHRIFT

(11) **EP 3 627 043 B1**
(45) Veröffentlichungstag und Bekanntmachung des Hinweises auf die Patenterteilung: **27.10.2021**
(21) Anmeldenummer: 19194832.2
(22) Anmeldetag: 02.09.2019
(51) Int. Cl.: F21V 19/00

(54) **HOHLPROFILELEMENT ZUR VERWENDUNG ALS QUER- UND/ODER LÄNGSRELING EINES MÖBELS**
HOLLOW PROFILE ELEMENT FOR USE AS CROSS AND / OR LONG RAILING OF A FURNITURE
ÉLÉMENT PROFILÉ CREUX DESTINÉ À ÊTRE UTILISÉ COMME RAIL TRANSVERSALE ET / OU LONGITUDINALE D'UN MEUBLE

(30) Priorität: 18.09.2018 DE 202018105329 U
(43) Veröffentlichungstag der Anmeldung: 25.03.2020
(73) Patentinhaber: Grass GmbH, 6973 Höchst (AT)
(72) Erfinder: Mittwoch, Stephan, 6850 Dornbirn (AT); Martin, Tobias, 88279 Amtzell (DE)
(74) Vertreter: Otten, Roth, Dobler & Partner mbB Patentanwälte

(56) Entgegenhaltungen:
- WO-A1-2012/022009
- DE-U1-202005 008 286
- DE-U1-202010 012 629
- DE-U1-202012 011 498

## Beschreibung

Die Erfindung betrifft ein Hohlprofilelement zur Verwendung als Quer- und/oder Längsreling eines Möbels, eine Reling einer Schublade, sowie ein Möbel.

### Stand der Technik

Beleuchtungsvorrichtungen für Schubladen sind bereits bekannt.

Bei einer bekannten Beleuchtungsvorrichtung umfasst eine Schubladenzarge ein lichtdurchlässiges Wandelement, Leuchtmittel und einen Zargenkörper, wobei der Zargenkörper zur Anordnung eines Führungssystems der Schublade ausgebildet ist und die Leuchtmittel an der Schubladenzarge unterhalb des Wandelements, zwischen Wandelement und Zargenkörper, vorhanden sind. Dabei beleuchten die Leuchtmittel das Wandelement derart, dass das Wandelement das in das Wandelement eingestrahlte Licht seitlich nach Innen oder Außen abstrahlt, wodurch beispielsweise ein Innenraum der Schublade beleuchtbar ist.

Eine Beleuchtungsvorrichtung um Licht in Wandelemente einzustrahlen ist aus DE 20 2012 011498 U1 oder WO 2012/022009 A1 bekannt.

Durch die vorteilhafte Anordnung der Leuchtmittel am Zargenkörper ist eine elektrische Kontaktierung und damit Stromversorgung der Leuchtmittel vergleichsweise einfach realisierbar.

### Aufgabe und Vorteile der Erfindung

Der Erfindung liegt die Aufgabe zugrunde, ein verbessertes Hohlprofilelement zur Verwendung als Querreling und/oder Längsreling eines Möbels bereitzustellen, insbesondere ein Hohlprofilelement bereitzustellen, welches eine verbesserte Anbringung von Leuchtmitteln an einer Schubladenzarge und/oder eine verbesserte Beleuchtung der Schubladenzarge ermöglicht.

Diese Aufgabe wird durch die Merkmale des Anspruchs 1, des Anspruchs 10, sowie des Anspruchs 11 gelöst.

In den abhängigen Ansprüchen sind vorteilhafte und zweckmäßige Weiterbildungen der Erfindung genannt.

Die Erfindung betrifft ein Hohlprofilelement zur Verwendung als Quer- und/oder Längsreling eines Möbels, wobei das Hohlprofilelement einen Hohlraum aufweist, wobei der Hohlraum sich in eine Längserstreckung des Hohlprofilelements erstreckt, wobei das Hohlprofilelement an sich gegenüberliegenden und voneinander beabstandeten Stirnseiten Öffnungen aufweist, wobei die Öffnungen der Stirnseiten als Öffnungen des Hohlraums vorhanden sind, wobei der Hohlraum durch ein unteres, ein oberes und zwei seitliche Wandelemente des Hohlprofilelements umschlossen vorhanden ist, wobei das untere, das obere und die zwei seitlichen Wandelemente sich in Längserstreckung des Hohlprofilelements erstrecken, wobei das Hohlprofilelement am unteren Wandelement eine Aussparung aufweist, wobei die Aussparung, insbesondere das untere Wandelement, aus sich gegenüberliegenden und voneinander beabstandeten Seitenelementen und einem Auflageelement ausgebildet ist, wobei die Seitenelemente und das Auflageelement sich in Längserstreckung des Hohlprofilelements erstrecken, wobei das Auflageelement die Seitenelemente miteinander verbindet, wobei das Auflageelement vertieft am Hohlprofilelement vorhanden ist, wobei das Auflageelement lichtdurchlässige Lichtdurchlasselemente aufweist, sodass ausgehend vom Hohlraum des Hohlprofilelements insbesondere sichtbares Licht durch die Lichtdurchlasselemente aus dem Hohlprofilelement austreten kann. Durch das erfindungsgemäße Hohlprofilelement ist eine Anbringung von Leuchtmitteln an einer Schubladenzarge und/oder eine verbesserte Beleuchtung der Schubladenzarge ermöglicht.

Bevorzugterweise umfasst das Hohlprofilelement einen einzigen Hohlraum. Vorteilhafterweise sind die seitlichen Wandelemente voneinander beabstandet und sich gegenüberliegend ausgebildet. Das obere Wandelement und das untere Wandelement sind ebenfalls voneinander beabstandet und sich gegenüberliegend vorhanden. Das seitliche Wandelement verbindet beispielsweise jeweils das obere Wandelement mit dem unteren Wandelement.

Die Aussparung ist beispielsweise U-förmig ausgebildet, z.B. in Form einer U-förmigen Nut. Beispielsweise ist das untere Wandelement vollständig durch die Aussparung gebildet. Vorteilhafterweise umfasst das Hohlprofilelement eine einzige Aussparung. Bevorzugterweise erstreckt sich die Aussparung, insbesondere erstrecken sich die Seitenelement und das Auflageelement der Aussparung, über mehr als eine Hälfte einer Länge des Hohlprofilelements in Längserstreckung des Hohlprofilelements. Vorteilhafterweise erstreckt sich die Aussparung über mindestens 50%, mindestens 75%, mindestens 80%, mindestens 90% oder mindestens 95% der Länge des Hohlprofilelements in Längserstreckung des Hohlprofilelements. Beispielsweise erstreckt sich die Aussparung, insbesondere erstrecken sich die Seitenelement und das Auflageelement, über eine gesamte Länge des Hohlprofilelements in Längserstreckung des Hohlprofilelements. Die Aussparung ist beispielsweise dazu ausgebildet im angeordneten Zustand des Hohlprofilelements an einer Schubladenzarge, insbesondere an einer Schublade, eine Zargenwand der Schubladenzarge anzuordnen, beispielsweise zwischen den Seitenelementen aufzunehmen. Beispielsweise ist im angeordneten Zustand des Hohlprofilelements an der Zargenwand das Auflageelement anliegend an der Zargenwand vorhanden, insbesondere an einer oberen Seite der Zargenwand.

Vorteilhafterweise erstreckt sich das Hohlprofilelement in seiner Längserstreckung in einer Länge zwischen 200mm und 1400mm, z.B. zwischen 220mm und 1300mm, insbesondere zwischen 250mm und 1150mm. Das Hohlprofilelement ist in Längserstreckung gesehen beispielsweise 200mm, 220mm, 250mm, 300mm, 400mm, 1000mm, 1150mm, 1200mm, 1300mm oder 1400mm lang.

Das Hohlprofilelement ist zum Beispiel zwischen 6mm und 20mm, zwischen 6mm und 18mm, zwischen 6mm und 16mm, zwischen 6mm und 12mm oder zwischen 6mm und 10mm breit. Die Breite des Hohlprofilelements ist beispielsweise 6mm, 6,5mm, 7mm, 7,5mm, 8,5mm, 9mm, 9,5mm, 10mm, 11mm, 12mm, 16mm, 18mm oder 20mm, insbesondere 8mm. Die Breite des Hohlprofilelements erstreckt sich vorteilhafterweise von einer Außenseite eines ersten seitlichen Wandelements bis zu einer Außenseite des weiteren seitlichen Wandelements. Die Außenseiten der seitlichen Wandelemente sind beispielswiese vom Hohlraum abgewandt am seitlichen Wandelement vorhanden. Die seitlichen Wandelemente umfassen zum Beispiel Innenseiten, welche jeweils eine Begrenzung des Hohlraums bilden. Die Innenseite eines Wandelements ist vorteilhafterweise beabstandet und gegenüberliegend zur Außenseite des Wandelements vorhanden. Die Innenseite und die Außenseite des Wandelements sind bevorzugterweise über eine Wandstärke des Wandelements zueinander beabstandet.

Das Hohlprofilelement ist beispielsweise zwischen 5mm und 30mm, zwischen 10mm und 25mm, zwischen 12mm und 25mm, zwischen 12mm und 20mm, zwischen 14mm und 20mm oder zwischen 16mm und 18mm hoch. Die Höhe des Hohlprofilelements ist zum Beispiel 5mm, 10mm, 11mm, 12mm, *14mm, 18mm,* 20mm, 25mm oder 30mm, insbesondere 16mm.

Eine Wandstärke des oberen Wandelements, eines seitlichen Wandelements, des unteren Wandelements, der Seitenelemente und/oder des Auflagenelements ist beispielsweise zwischen 0,3mm und 3mm groß. Die Wandstärke ist beispielsweise zwischen 0,5mm und 2,5mm, zwischen 0,6mm und 2mm, zwischen 0,8mm und 1,5mm. Das obere Wandelement, ein seitliches Wandelement, das unteren Wandelements, das Seitenelement und/oder das Auflagenelement besitzt beispielsweise eine Wandstärke von 0,3mm, 0,4mm, 0,6mm, 0,7mm, 0,8mm, 0,9mm, 1mm, 1,2mm, 1,4mm, 1,6mm, 2mm insbesondere von 0,5mm.

Eine Länge des Hohlraums erstreckt sich vorteilhafterweise über eine vollständige Länge des Hohlprofilelements. Die Länge des Hohlraums entspricht beispielsweise 50%, 60%, 70%, 80% oder 90% der Länge des Hohlprofilelements. Der Hohlraum erstreckt sich beispielsweise über eine Breite zwischen 5 mm und 19mm, zwischen 5mm und 14mm, zwischen 5mm und 12mm oder zwischen 5mm und 10mm. Die Breite des Hohlraums ist beispielsweise 5mm, 5,5mm, 6mm, 6,5mm, 7,5mm, 8mm, 8,5mm, 9mm, 9,5mm, 10mm, 12mm, 14mm oder 19mm, insbesondere 7mm. Der Hohlraum erstreckt sich beispielsweise über eine Höhe zwischen 6 mm und 25mm, zwischen 6mm und 20mm oder zwischen 8mm und 14mm. Die Höhe des Hohlraums ist zum Beispiel 6mm, 7mm, 8mm, 9mm, 10mm, 12mm, 13mm, 14mm, 20mm oder 25mm, insbesondere 11mm. Ein Verhältnis Höhe zu Breite des Hohlraums ist beispielsweise in einem Bereich zwischen 2 zu 1,2, zwischen 1,8 zu 1,2, zwischen 1,8 zu 1,3, zwischen 1,8 zu 1,4 oder zwischen 1,7 zu 1,4, insbesondere zwischen 1,6 zu 1,5. Das Verhältnis Höhe zu Breite des Hohlraums ist zum Beispiel 1,2, 1,3, 1,4, 1,5, 1,55, 1,56, 1,58, 1,6, 1,7, 1,8 oder 2, insbesondere 1,57.

Weiter wird vorgeschlagen, dass im Hohlraum eine Lichtleiste vorhanden ist. Die Lichtleiste ist beispielsweise als ein Lichtband vorhanden. Zum Beispiel ist die Lichtleiste als eine LED-Lichtleiste, z.B. als ein LED-Band ausgebildet. Durch die Lichtleiste ist die Zargenwand und/oder ein Schubladeninnenraum beleuchtbar, insbesondere bei einer lichtleitenden Zargenwand.

Auch erweist es sich von Vorteil, dass im Hohlraum Montageelemente zur Anbringung der Lichtleiste ausgebildet sind. Beispielsweise ist ein Montageelement schienenartig oder klammerartig ausgebildet, sodass die Lichtleiste in das Montageelement einschiebbar ist. Beispielsweise ist das Montageelement als Schiene oder Klammer ausgebildet. Beispielsweise ist das Montageelement derart ausgebildet, dass die Lichtleiste an das Montageelement klemmbar oder klippsbar ist. Vorstellbar ist auch, dass das Montageelement ein Klebeorgan umfasst, sodass die Lichtleiste an das Montagelement anklebbar ist. Denkbar ist auch, dass das Montageelement wärmeleitend vorhanden ist. Beispielsweise ist das Montageelement aus Metall, z.B. aus Kupfer, einem Blech oder Aluminium ausgebildet. Hierdurch ist im angeordneten Zustand der Lichtleiste am Hohlprofilelement ein Wärmeabtransport von Wärme der Lichtleiste verbessert.

Der Hohlraum ist vorteilhafterweise bis auf die Montageelemente und/oder die Lichtleiste materialfrei vorhanden, z.B. als ein materialfreies Hohlvolumen.

Auch wird vorgeschlagen, dass das Hohlprofilelement als ein Stranggusselement ausgebildet ist. Insbesondere in diesem Fall ist es vorteilhaft, dass das Seitenelement der Aussparung als ein Bestandteil eines seitlichen Wandelements vorhanden ist. Beispielsweise sind insbesondere in diesem Fall ein Seitenelement und ein Wandelement einstückig ausgebildet. Hierdurch ist das Hohlprofilelement vergleichsweise kostengünstig herstellbar.

Bevorzugterweise ist das Hohlprofilelement über mindestens 20%, mindestens 50% oder mindestens 60% seiner Länge entlang eines Umfangs um die Längserstreckung herum, insbesondere vollständig geschlossen vorhanden.

In einer vorteilhaften Ausbildung ist das Hohlprofilelement als ein abgekantetes und/oder umgekantetes Element ausgebildet. Vorteilhafterweise ist das Hohlprofilelement aus einem einzigen umgebogenen und/oder abgekantetem Stück Metall, z.B. Blech, insbesondere Bandstahl, ausgebildet. Vorzugsweise ist das Hohlprofilelement bei der Herstellung aus einem zusammenhängenden Flachmaterial durch Umformen wie zum Beispiel Kaltumformen in die Endform gebracht. Hierdurch ist das Hohlprofilelement vergleichsweise kostengünstig herstellbar. Enden des als Hohlprofilelement umgeformten Flachmaterials sind beispielsweise miteinander verbunden. Die Enden des umgeformten Flachmaterials sind zum Beispiel miteinander verschweißt, geklebt oder genietet bzw. getoxt.

Beispielsweise ist ein Seitenelement der Aussparung über einen Umbiegeabschnitt mit einem seitlichen Wandelement verbunden. Zum Beispiel geht das seitliche Wandelement über den Umbiegeabschnitt in das Seitenelement über. Beispielsweise ist das Seitenelement der Aussparung über den Umbiegeabschnitt so weit zum seitlichen Wandelement hin umgebogen oder umgekantet vorhanden, dass das Seitenelement und das seitliche Wandelement in etwa parallel zueinander verlaufend vorhanden sind.

Erfindungsgemäß sind das obere Wandelement, die seitlichen Wandelemente, die Seitenelemente, sowie das Auflageelement einstückig ausgebildet. Beispielsweise schließen ein Seitenelement und ein seitliches Wandelement einen Biegewinkel in einem Bereich zwischen 45 Winkelgrad und 180 Winkelgrad ein.

Überdies ist es von Vorteil, dass das Hohlprofilelement aus Kunststoff und/oder Metall ausgebildet ist.

Außerdem erweist es sich von Vorteil, dass die Lichtdurchlasselemente als Durchgangsöffnungen vorhanden sind. Beispielsweise sind die Lichtdurchlasselemente als zylinderförmige, ovale, rechteckige und/oder runde Löcher ausgebildet. Z.B. sind die Lichtdurchlasselemente aus dem verbleibenden Material des Hohlprofilelements ausgestanzt vorhanden.

Denkbar ist weiter, dass am Auflageelement Durchgangsöffnungen vorhanden sind, z.B. in Form von zylinderförmigen, ovalen, rechteckigen und/oder runden Löchern und, dass in die Löcher Lichtdurchlasselemente eingesetzt sind. Beispielsweise sind die Lichtdurchlasselemente in Form von Farbfiltern ausgebildet, z.B. als farbige Elemente, z.B. als farbige Glas- oder Kunststoffelemente. Hierdurch ist die Zargenwand und/oder der Schubladeninnenraum im angeordneten Zustand des Hohlprofilelements insbesondere abschnittsweise verschiedenfarbig beleuchtbar.

Überdies ist es von Vorteil, dass das Auflageelement der Aussparung durch die Lichtdurchlasselemente ausschließlich abschnittsweise für insbesondere sichtbares Licht lichtdurchlässig vorhanden ist. Denkbar ist auch, dass das Auflageelement der Aussparung durch die Lichtdurchlasselemente in Längserstreckung des Hohlprofilelements durchgehend für insbesondere sichtbares Licht lichtdurchlässig vorhanden ist.

Beispielsweise sind die Lichtdurchlasselemente miteinander verbunden.

Bei einer vorteilhaften Variante des Hohlprofilelements sind die Lichtdurchlasselemente voneinander beabstandet am Auflageelement vorhanden. Bevorzugterweise sind die Lichtdurchlasselemente über einen Abstand zwischen 10mm und 30mm zueinander beabstandet. Ein Abstand der Lichtdurchlasselemente, insbesondere in Richtung Hohlprofilelement-Längserstreckung gesehen beträgt z.B. 10mm, 15mm, 25mm oder 30mm, insbesondere 20mm.

Eine vorteilhafte Modifikation der Erfindung bildet eine Reling einer Schublade umfassend ein Hohlprofilelement nach einer der vorangegangenen Varianten.

Eine weitere vorteilhafte Ausgestaltung der Erfindung ist ein Möbel mit einer Reling wie vorangegangen beschrieben, wobei das Hohlprofilelement der Reling mit dem unteren Wandelement auf eine Zargenwand einer Zarge des Möbels, insbesondere einer Schublade, aufgesetzt vorhanden ist.

Vorteilhafterweise ist das Hohlprofilelement der Reling auf die Zargenwand aufgeklemmt und/oder aufgeklippst vorhanden.

Beispielsweise ist das Auflageelement und/oder die Seitenelemente im aufgesetzten Zustand an der Zargenwand in einem unmittelbaren Kontakt mit der Zargenwand. Bevorzugterweise umgreifen die Seitenelemente des Hohlprofilelements die Zargenwand im angeordneten Zustand. Vorteilhafterweise umschließt das Hohlprofilelement im angeordneten Zustand die obere Seite der Zargenwand insbesondere vollständig. Beispielsweise umschließt das Hohlprofilelement im angeordneten Zustand die obere Seite der Zargenwand mit den Seitenelementen und dem Auflageelement.

Die Zargenwand ist beispielsweise transparent ausgebildet, z.B. aus Glas oder Kunststoff. Denkbar ist auch, dass die Zargenwand abschnittsweise lichtleitend ausgebildet ist.

### Beschreibung eines Ausführungsbeispiels

Ein Ausführungsbeispiel ist anhand der nachstehenden schematischen Zeichnungen unter Angabe weiterer Einzelheiten und Vorteile näher erläutert.

Es zeigen:
- Figur 1: eine perspektivische Ansicht eines erfindungsgemäßen Hohlprofilelements von schräg seitlich vorne oben,
- Figur 2: eine Draufsicht auf das Hohlprofilelement gemäß Figur 1,
- Figur 3: eine seitliche Ansicht des Hohlprofilelements gemäß Figur 1,
- Figur 4: eine Unteransicht des Hohlprofilelements gemäß Figur 1,
- Figur 5: eine Schnittansicht des Hohlprofilelements gemäß Figur 1 quer zu einer Längserstreckung des Hohlprofilelements,
- Figur 6: eine Schnittansicht eines an eine Zargenwand angeordneten Hohlprofilelements durch das Hohlprofilelement und die Zargenwand und
- Figur 7: eine perspektivische Ansicht von schräg seitlich vorne oben auf eine Schublade mit einem Hohlprofilelement.

Figur 1 zeigt ein erfindungsgemäßes Hohlprofilelement 1, umfassend ein oberes Wandelement 2, ein erstes seitliches Wandelement 3, ein zweites seitliches Wandelement 4, sowie ein unteres Wandelement 5. An Enden 6, 7 des Hohlprofilelements 1 kann an einem seitlichen Wandelement 3, 4 und/oder am unteren Wandelement 5 eine Ausnehmung 8, 9 ausgebildet sein.

Vorteilhafterweise erstreckt sich das obere Wandelement 2 in einer Längserstreckung des Hohlprofilelements 1 vollständig über eine Länge L des Hohlprofilelements 1 (Figuren 2 bis 4). Das Hohlprofilelement 1 erstreckt sich weiterhin über eine Breite B und eine Höhe H (Figur 5).

Das untere Wandelement 5 umfasst eine Aussparung 10, welche z.B. durch ein erstes Seitenelement 11, ein zweites Seitenelement 12 und ein Auflageelement 13 gebildet ist. An der Aussparung 10 sind Lichtdurchlasselemente in Form von Öffnungen 15 ausgebildet (Figuren 3, 5). Die Öffnungen 15 sind in Längserstreckung des Hohlprofilelements 1 über eine Distanz D zueinander beabstandet ausgebildet.

Das Hohlprofilelement 1 umfasst außerdem einen Hohlraum 14, welcher beispielsweise vom oberen Wandelement 2, den seitlichen Wandelementen 3, 4 und dem unteren Wandelement 5 begrenzt ist.

An den Enden 6, 7 des Hohlprofilelements 1 ist der Hohlraum 14 vorteilhafterweise offen vorhanden.

Das obere Wandelement 2, die seitlichen Wandelemente 3, 4, die Seitenelemente 11, 12, sowie das Auflageelement 13 sind vorteilhafterweise einstückig ausgebildet. Bevorzugterweise ist das Hohlprofilelement 1 aus einem umgekanteten oder umgebogenen Flachmaterial 16 ausgebildet. Endabschnitte 17, 18 des Flachmaterials 16 sind vorteilhafterweise unlösbar miteinander verbunden. Beispielsweise sind die Endabschnitte 17, 18 entlang eines Anlagebereichs 19, an welchem die Endabschnitte 17, 18 z.B. aneinander anliegen, verschweißt. Beispielsweise besitzen das obere Wandelement 2, die seitlichen Wandelemente 3, 4, die Seitenelemente 11, 12 und/oder das Auflageelement 13 eine gleiche Wandstärke d.

Der Hohlraum 14 weist eine Höhe h und eine Breite b auf. Die Breite b des Hohlraums 14 erstreckt sich beispielsweise zwischen Innenflächen 20, 21 der seitlichen Wandelemente 3, 4. Die Höhe h des Hohlraums 14 erstreckt sich zum Beispiel von einer Innenfläche 22 des oberen Wandelements 2 bis zu einer Innenfläche 23 des Auflageelements 13.

Im Hohlraum 14 ist beispielsweise ein Montageelement 27 und/oder eine Lichtleiste 28 vorhanden. Vorteilhafterweise ist das Montageelement 27 am Hohlprofilelement 1 befestigt. Beispielsweise ist die Lichtleiste 28 durch das Montageelement 27 im Hohlraum 14 gehalten.

Das Hohlprofilelement 1 ist im angeordneten Zustand an einer Zargenwand 31 einer Zarge 25 einer Schublade 26 mit einer Außenseite 24 des Auflageelements 13 vorteilhafterweise anliegend an der Zargenwand 31 angeordnet (Figuren 6, 7). Vorteilhafterweise bildet in diesem Fall das Hohlprofilelement 1 eine Reling 32 der Schublade 26. Beispielsweise liegt im angeordneten Zustand an der Zargenwand 31 die Außenseite 24 des Auflageelements 13 auf einer Oberseite 29 der Zargenwand 31 auf.

Bevorzugterweise umschließt das Hohlprofilelement 1 mit seiner Aussparung 10, insbesondere mit den Seitenelementen 11, 12 und dem Auflageelement 13 einen oberen Bereich 30 der Zargenwand 31 im angeordneten Zustand an der Zargenwand 31. Beispielsweise ist das Hohlprofilelement 1 im angeordneten Zustand an die Zargenwand 31 angeklemmt. Zum Beispiel sind das Hohlprofilelement 1 und die Zargenwand 31 im angeordneten Zustand formschlüssig miteinander verbunden.

### Bezugszeichenliste

- 1: Hohlprofilelement
- 2 - 5: Wandelement
- 6, 7: Ende
- 8, 9: Ausnehmung
- 10: Aussparung
- 11, 12: Seitenelement
- 13: Auflageelement
- 14: Hohlraum
- 15: Lichtdurchlasselement
- 16: Flachmaterial
- 17, 18: Endabschnitt
- 19: Anlagebereich
- 20 - 23: Innenfläche
- 24: Außenseite
- 25: Zarge
- 26: Schublade
- 27: Montageelement
- 28: Lichtleiste
- 29: Oberseite
- 30: Bereich
- 31: Zargenwand
- 32: Reling

## Patentansprüche

1. Hohlprofilelement (1) zur Verwendung als Quer- und/oder Längsreling eines Möbels, wobei das Hohlprofilelement (1) einen Hohlraum (14) aufweist, wobei der Hohlraum (14) sich in eine Längserstreckung des Hohlprofilelements (1) erstreckt, wobei das Hohlprofilelement (1) an sich gegenüberliegenden und voneinander beabstandeten Stirnseiten Öffnungen aufweist, wobei die Öffnungen der Stirnseiten als Öffnungen des Hohlraums (14) vorhanden sind, wobei der Hohlraum (14) durch ein unteres, ein oberes und zwei seitliche Wandelemente (2 - 5) des Hohlprofilelements (1) umschlossen vorhanden ist, wobei das untere, das obere und die zwei seitlichen Wandelemente (2 - 5) sich in Längserstreckung des Hohlprofilelements (1) erstrecken, wobei das Hohlprofilelement (1) am unteren Wandelement (5) eine Aussparung (10) aufweist, wobei die Aussparung (10) aus sich gegenüberliegenden und voneinander beabstandeten Seitenelementen (11, 12) und einem Auflageelement (13) ausgebildet ist, wobei die Seitenelemente (11, 12) und das Auflageelement (13) sich in Längserstreckung des Hohlprofilelements (1) erstrecken, wobei das Auflageelement (13) die Seitenelemente (11, 12) miteinander verbindet, wobei das Auflageelement (13) vertieft am Hohlprofilelement (1) vorhanden ist, wobei das Auflageelement (13) lichtdurchlässige Lichtdurchlasselemente (15) aufweist, sodass ausgehend vom Hohlraum (14) des Hohlprofilelements (1) Licht durch die Lichtdurchlasselemente (15) aus dem Hohlprofilelement (1) austreten kann, **dadurch gekennzeichnet, dass** das obere Wandelement (2), die seitlichen Wandelemente (3, 4), die Seitenelemente (11, 12) und das Auflageelement (13) einstückig ausgebildet sind.

2. Hohlprofilelement (1) zur Verwendung als Quer- und/oder Längsreling nach dem Anspruch 1, **dadurch gekennzeichnet, dass** im Hohlraum (14) eine Lichtleiste (28) vorhanden ist.

3. Hohlprofilelement (1) zur Verwendung als Quer- und/oder Längsreling nach einem der vorangegangenen Ansprüche, **dadurch gekennzeichnet, dass** im Hohlraum (14) Montageelemente (27) zur Anbringung einer Lichtleiste (28) ausgebildet sind.

4. Hohlprofilelement (1) zur Verwendung als Quer- und/oder Längsreling nach einem der vorangegangenen Ansprüche, **dadurch gekennzeichnet, dass** das Hohlprofilelement (1) als ein Stranggusselement ausgebildet ist.

5. Hohlprofilelement (1) zur Verwendung als Quer- und/oder Längsreling nach einem der vorangegangenen Ansprüche, **dadurch gekennzeichnet, dass** das Hohlprofilelement (1) als ein abgekantetes und/oder umgekantetes Element (16) ausgebildet ist.

6. Hohlprofilelement (1) zur Verwendung als Quer- und/oder Längsreling nach einem der vorangegangenen Ansprüche, **dadurch gekennzeichnet, dass** das Hohlprofilelement (1) aus Kunststoff und/oder Metall ausgebildet ist.

7. Hohlprofilelement (1) zur Verwendung als Quer- und/oder Längsreling nach einem der vorangegangenen Ansprüche, **dadurch gekennzeichnet, dass** die Lichtdurchlasselemente (15) als Durchgangsöffnungen vorhanden sind.

8. Hohlprofilelement (1) zur Verwendung als Quer- und/oder Längsreling nach einem der vorangegangenen Ansprüche, **dadurch gekennzeichnet, dass** das Auflageelement (14) der Aussparung (10) durch die Lichtdurchlasselemente (15) ausschließlich abschnittsweise für insbesondere sichtbares Licht lichtdurchlässig vorhanden ist.

9. Hohlprofilelement (1) zur Verwendung als Quer- und/oder Längsreling nach einem der vorangegangenen Ansprüche, **dadurch gekennzeichnet, dass** die Lichtdurchlasselemente (15) voneinander beabstandet am Auflageelement (13) vorhanden sind.

10. Reling (32) einer Schublade (26) umfassend ein Hohlprofilelement (1) nach einem der vorangegangenen Ansprüche.

11. Möbel mit einer Reling (32) nach Anspruch 10, wobei das Hohlprofilelement (1) der Reling (32) mit dem unteren Wandelement (5) auf eine Zargenwand (31) einer Zarge (25) des Möbels, insbesondere einer Schublade (26), aufgesetzt vorhanden ist.

## Claims

1. Hollow profile element (1) for use as a cross railing and/or longitudinal railing of an item of furniture, wherein the hollow profile element (1) has a cavity (14), wherein the cavity (14) extends in a longitudinal extent of the hollow profile element (1), wherein the hollow profile element (1) has openings on opposite and spaced-apart end sides, wherein the openings in the end sides are present as openings in the cavity (14), wherein the cavity (14) is present in a manner surrounded by a lower, an upper and two lateral wall elements (2-5) of the hollow profile element (1), wherein the lower, the upper and the two lateral wall elements (2-5) extend in the longitudinal extent of the hollow profile element (1), wherein the hollow profile element (1) has a recess (10) on the lower wall element (5), wherein the recess (10) is formed from opposite and spaced-apart side elements (11, 12) and a support element (13), wherein the side elements (11, 12) and the support element (13) extend in the longitudinal extent of the hollow profile element (1), wherein the support element (13) connects the side elements (11, 12) to each other, wherein the support element (13) is present in recess form on the hollow profile element (1), wherein the support element (13) has transparent light transmission elements (15) such that, starting from the cavity (14) of the hollow profile element (1), light can emerge from the hollow profile element (1) by means of the light transmission elements (15), **characterized in that** the upper wall element (2), the lateral wall elements (3, 4), the side elements (11, 12) and the support element (13) are formed integrally.

2. Hollow profile element (1) for use as a cross railing and/or longitudinal railing according to Claim 1, **characterized in that** a light strip (28) is present in the cavity (14).

3. Hollow profile element (1) for use as a cross railing and/or longitudinal railing according to one of the preceding claims, **characterized in that** installation elements (27) for the attaching of a light strip (28) are formed in the cavity (14).

4. Hollow profile element (1) for use as a cross railing and/or longitudinal railing according to one of the preceding claims, **characterized in that** the hollow profile element (1) is in the form of an extruded element.

5. Hollow profile element (1) for use as a cross railing and/or longitudinal railing according to one of the preceding claims, **characterized in that** the hollow profile element (1) is in the form of a folded and/or doubled-over element (16).

6. Hollow profile element (1) for use as a cross railing and/or longitudinal railing according to one of the preceding claims, **characterized in that** the hollow profile element (1) is formed from plastic and/or metal.

7. Hollow profile element (1) for use as a cross railing and/or longitudinal railing according to one of the preceding claims, **characterized in that** the light transmission elements (15) are present as through openings.

8. Hollow profile element (1) for use as a cross railing and/or longitudinal railing according to one of the preceding claims, **characterized in that** the support element (14) in the recess (10) is transparent by means of the light transmission elements (15) exclusively in sections for in particular visible light.

9. Hollow profile element (1) for use as a cross railing and/or longitudinal railing according to one of the preceding claims, **characterized in that** the light transmission elements (15) are present spaced apart from one another on the support element (13).

10. Railing (32) of a drawer (26) comprising a hollow profile element (1) according to one of the preceding claims.

11. Item of furniture with a railing (32) according to Claim 10, wherein the hollow profile element (1) of the railing (32) is present in a manner placed with the lower wall element (5) onto a frame wall (31) of a frame (25) of the item of furniture, in particular a drawer (26).

## Revendications

1. Élément profilé creux (1) destiné à être utilisé comme rail transversal et/ou longitudinal d'un meuble, l'élément profilé creux (1) comprenant une cavité (14), la cavité (14) s'étendant dans une direction longitudinale de l'élément profilé creux (1), l'élément profilé creux (1) comprenant des ouvertures au niveau de côtés frontaux se faisant face et espacés l'un de l'autre, les ouvertures des côtés frontaux étant prévues comme ouvertures de la cavité (14), la cavité (14) étant cernée par un élément de paroi inférieur, un élément de paroi supérieur et deux éléments de paroi latéraux (2 - 5) de l'élément profilé creux (1), l'élément de paroi inférieur, l'élément de paroi supérieur et les deux éléments de paroi latéraux (2 - 5) s'étendant dans la direction longitudinale de l'élément profilé creux (1), l'élément profilé creux (1) comprenant un évidement (10) au niveau de l'élément de paroi inférieur (5), l'évidement (10) étant réalisé à partir d'éléments latéraux (11, 12) se faisant face et espacés l'un de l'autre et d'un élément d'appui (13), les éléments latéraux (11, 12) et l'élément d'appui (13) s'étendant dans la direction longitudinale de l'élément profilé creux (1), l'élément d'appui (13) reliant l'un à l'autre les éléments latéraux (11, 12), l'élément d'appui (13) étant prévu en retrait sur l'élément profilé creux (1), l'élément d'appui (13) comprenant des éléments de transmission de lumière (15) transparents, de sorte qu'à partir de la cavité (14) de l'élément profilé creux (1), de la lumière peut sortir de l'élément profilé creux (1) à travers les éléments de transmission de lumière (15), **caractérisé en ce que** l'élément de paroi supérieur (2), les éléments de paroi latéraux (3, 4), les éléments latéraux (11, 12) et l'élément d'appui (13) sont réalisés d'une seule pièce.

2. Élément profilé creux (1) destiné à être utilisé comme rail transversal et/ou longitudinal selon la revendication 1, **caractérisé en ce qu'**une baguette lumineuse (28) est prévue dans la cavité (14).

3. Élément profilé creux (1) destiné à être utilisé comme rail transversal et/ou longitudinal selon l'une des revendications précédentes, **caractérisé en ce que** des éléments de montage (27) servant à la fixation d'une baguette lumineuse (28) sont réalisés dans la cavité (14).

4. Élément profilé creux (1) destiné à être utilisé comme rail transversal et/ou longitudinal selon l'une des revendications précédentes, **caractérisé en ce que** l'élément profilé creux (1) est réalisé sous la forme d'un élément extrudé.

5. Élément profilé creux (1) destiné à être utilisé comme rail transversal et/ou longitudinal selon l'une des revendications précédentes, **caractérisé en ce que** l'élément profilé creux (1) est réalisé sous la forme d'un élément (16) plié et/ou rabattu.

6. Élément profilé creux (1) destiné à être utilisé comme rail transversal et/ou longitudinal selon l'une des revendications précédentes, **caractérisé en ce que** l'élément profilé creux (1) est réalisé à partir de matière synthétique et/ou de métal.

7. Élément profilé creux (1) destiné à être utilisé comme rail transversal et/ou longitudinal selon l'une des revendications précédentes, **caractérisé en ce que** les éléments de transmission de lumière (15) sont prévus sous la forme d'ouvertures traversantes.

8. Élément profilé creux (1) destiné à être utilisé comme rail transversal et/ou longitudinal selon l'une des revendications précédentes, **caractérisé en ce que** l'élément d'appui (14) de l'évidement (10) est prévu de manière transparente pour la lumière en particulier visible au moyen des éléments de transmission de lumière (15) exclusivement dans certaines parties.

9. Élément profilé creux (1) destiné à être utilisé comme rail transversal et/ou longitudinal selon l'une des revendications précédentes, **caractérisé en ce que** les éléments de transmission de lumière (15) sont prévus de manière espacée les uns des autres sur l'élément d'appui (13) .

10. Rail (32) d'un tiroir (26) comportant un élément profilé creux (1) selon l'une des revendications précédentes.

11. Meuble comportant un rail (32) selon la revendication 10, l'élément profilé creux (1) du rail (32) étant prévu de manière posée, par l'élément de paroi inférieur (5), sur une paroi de cadre (31) d'un cadre (25) du meuble, en particulier d'un tiroir (26).
